# EUROPÄISCHE PATENTSCHRIFT

(11) **EP 2 966 358 B1**
(45) Veröffentlichungstag und Bekanntmachung des Hinweises auf die Patenterteilung: **17.07.2024**
(21) Anmeldenummer: 15175043.7
(22) Anmeldetag: 02.07.2015
(51) Int. Cl.: F24B 5/02, F23L 9/02, F23L 9/06, F23B 90/04, F23B 80/04

(54) **FEUERUNGSEINRICHTUNG**
FIRING DEVICE
INSTALLATION DE CHAUFFE

(30) Priorität: 04.07.2014 AT 504712014
(43) Veröffentlichungstag der Anmeldung: 13.01.2016
(73) Patentinhaber: Bicker, Leopold, 3370 Ybbs (AT)
(72) Erfinder: Bicker, Leopold, 3370 Ybbs (AT)
(74) Vertreter: Müllner, Martin

(56) Entgegenhaltungen:
- CH-A- 240 716
- DE-U- 1 760 311
- DE-U1- 20 011 685
- IT-B- 1 173 858

## Beschreibung

### Technisches Gebiet

Die Erfindung bezieht sich auf eine Feuerungseinrichtung gemäß dem Oberbegriff des Anspruchs 1.

### Stand der Technik

Eine solche Einrichtung ist aus DE 200 11 685 U1 A bekannt. Bei der aus DE 3927378 A bekannten Feuerungseinrichtung sind Lufteinlässe für die Zufuhr von Primärluft, die über einen Vorwärmraum und eine Umlenkung zu einem Glutnest strömt, und von Sekundärluft vorgesehen. Dabei durchströmt die Sekundärluft die Luftkammer, steigt in der Luftführung, die teilweise zentral im Brennraum verläuft, nach oben und strömt schließlich über die Auslassöffnungen zum Glutnest und in die Flamme und in den an diese anschließenden Bereich. Dadurch kommt es auch zu einer gewissen Nachverbrennung der Rauchgase und damit zu einer Reduzierung des CO-Gehaltes der Rauchgase.

Bei dieser bekannten Feuerungseinrichtung ergibt sich der Nachteil, dass die Luftführung für die Sekundärluft einer sehr hohen Temperaturbelastung ausgesetzt ist, da sie zu einem beträchtlichen Teil in der Flammenzone verläuft, und dass die Sekundärluft aufgrund der nur geringen gesamten Querschnittsfläche der Auslassöffnungen mit hoher Geschwindigkeit ausströmt, was zu einer Störung der Flamme führen kann. Außerdem kann kaum eine für ein weitgehend vollständiges Ausbrennen der Rauchgase ausreichende Menge an Sekundärluft zugeführt werden.

### Kurzbeschreibung der Erfindung

Ziel der Erfindung ist es, diese Nachteile zu vermeiden und eine Feuerungseinrichtung der eingangs erwähnten Art vorzuschlagen, die sich durch einen einfachen Aufbau auszeichnet und bei der eine noch vollständigere Verbrennung sichergestellt ist.

Erfindungsgemäß wird dies bei einer Feuerungseinrichtung der eingangs erwähnten Art durch die kennzeichnenden Merkmale des Anspruchs 1 erreicht.

Da die Rohre am Umfang verteilt angeordnet sind ist die Temperaturbelastung signifikant reduziert. Dabei ist auch eine ausreichende Luftzufuhr auf sehr einfache Weise zu erreichen, wobei eine gleichmäßige Verteilung der Luft im Brennraum sichergestellt ist. Außerdem ist auch eine weitgehende Vorwärmung der Luft sichergestellt.

Es ist zweckmäßig, wenn die Rohre möglichst über den gesamten Umfang verteilt sind, soweit dies technisch möglich ist. Dies ist normalerweise überall möglich, ausgenommen im Bereich der Ofentüre. In diesem Sinne sind die Merkmale des Anspruchs 2 zweckmäßig.

Durch die Merkmale des Anspruchs 3 ergibt sich der Vorteil, dass dem obersten Bereich der Flamme und dem an diesen anschließenden Bereich der Rauchgase ausreichend Luft zugeführt werden kann, um ein sehr weitgehendes Ausbrennen der Rauchgase sicherzustellen, ohne sehr aufwändige Rauchgaszüge vorsehen zu müssen.

Durch die Merkmale des Anspruchs 4 wird eine besonders gleichmäßige Durchmischung der zugeführten Luft mit den Abgasen erreicht. Die Düsen können insbesondere abwechselnd nach oben und nach unten gerichtet sein.

Durch die Merkmale der Ansprüche 5 und 6 wird eine hohe Temperatur der Rauchgase - insbesondere auch in der Startphase der Verbrennung - erzielt, und es ergibt sich in der Nachverbrennungszone eine über den Querschnitt im Wesentlichen gleichmäßige Temperaturverteilung, wodurch ein im Wesentlichen vollständiges Ausbrennen der Rauchgase und damit ein sehr geringer CO-Gehalt derselben sichergestellt ist. Außerdem wird dadurch auch ein hohes Temperaturniveau der Rauchgase für einen nachgeschalteten Wärmetauscher erreicht.

Durch die Merkmale des Anspruchs 7 ergibt sich trotz geringen Platzbedarfs eine lange Nachverbrennungszone. Bei einem Sturzzug werden die Rauchgase nach unten geführt. Wenn genügend Platz zur Verfügung steht, können die Rauchgase in der Nachverbrennungszone aber auch in anderen Richtungen, z.B. nach oben, geführt werden, ohne dass dies zu einer Verschlechterung der Abgaswerte führt.

Gemäß der Erfindung ist es möglich, auf eine getrennte Führung von Primär- und Sekundärluft zu verzichten, und es ist auch lediglich eine Lufteinlassöffnung für die Zufuhr von Luft zum Brennraum erforderlich.

Es ist aber auch möglich, dass innerhalb des Umfangs des Grundrisses des Brennraums zumindest ein weiteres Rohr mit einer Höhe von weniger als 20 cm, vorzugsweise weniger als 15 cm, vorgesehen ist. Durch solch zusätzliche Rohre wird der CO-Gehalt noch weiter reduziert. Da diese Rohre relativ kurz sind, ist die mechanische Stabilität unkritisch und auch eine hohe thermische Belastung kein Problem.

### Kurze Beschreibung der Zeichnungsfiguren

Die Erfindung wird nun anhand der Zeichnung näher erläutert. Dabei zeigt:
Fig. 1 einen Schnitt parallel zur Grundfläche einer erfindungsgemäßen Feuerungseinrichtung und
Fig. 2 einen Schnitt entlang der Linie A-B in Fig. 1.

### Beschreibung der Ausführungsarten

Die erfindungsgemäße Feuerungseinrichtung weist einen Brennraum 6 auf, der an drei Seiten mit hitzefesten Metallrohren 1 versehen ist, die einen ovalen Querschnitt aufweisen und - wie aus Fig. 2 zu ersehen ist - mit gegen das Innere des Brennraumes 6 gerichteten, bezüglich der Horizontalebene unterschiedlich geneigten Auslassöffnungen 13 für eine Zufuhr von Luft versehen sind. Weiters ist der Brennraum 6 mit hitzefesten Dämmplatten 2 umgeben und mit einer Ofentür 5 versehen, über die fester Brennstoff, wie z.B. Holz, zugeführt werden kann.

Diese Dämmplatten 2 sind außen mit Schamotteplatten 3 versehen, die ihrerseits von einer Außenhülle 4 aus Kacheln oder Schamott umgeben sind.

Der Boden des Brennraumes 6 ist durch eine hitzebeständige Platte 9 gebildet, die mit einer weiteren Platte 12 gleichzeitig in Verbindung mit der Außenhülle 4 eine Luftkammer 11 zur Luftverteilung begrenzt, die über eine nicht dargestellte Lufteinlassöffnung mit der Raumluft in Verbindung steht.

In diese Luftkammer 11 ragen die hitzefesten Rohre 1 hinein, die an ihrem unteren Ende Lufteinströmöffnungen 10 aufweisen. Wie aus Fig. 2 ersichtlich ist, reichen die Rohre 1 bis zur oberen Begrenzung des Brennraumes 6, der oben durch eine Rauchgasführung 8 begrenzt ist. Es ist aber auch möglich, jedes Rohr an der Rückseite mit einem Formstein zu umgeben, der das Rohr auch oben umfasst, um dieses zu schützen. In diesem Fall ist dann ein geringer Abstand zwischen dem oberen Ende der Rohre und der oberen Begrenzung des Brennraumes unvermeidbar.

Die Rauchgasführung 8 ist durch hitzefeste Dämmplatten 2 gebildet und führt zu einem Sturzzug 7, über den die Rauchgase nach unten zu einer Rauchgasöffnung 14 gelangen, an die ein Wärmetauscher angeschlossen werden kann. Auf diese Weise ergibt sich eine lange Nachverbrennungszone trotz geringen Platzbedarfs.

Beim Betrieb der Feuerungseinrichtung gelangt Luft zum auf der Platte 9 liegenden Glutnest über die Luftkammer 11 und die Rohre 1 bzw. deren Auslassöffnungen 13 und ermöglicht eine entsprechende Verbrennung eines festen Brennstoffs. Dabei kommt es in den Rohren 1 (und in geringerem Ausmaß in der Luftkammer 11) zu einer Vorwärmung der Luft.

Weiters wird auch der sich bei der Verbrennung ausbildenden Flamme Luft in den höheren Bereichen des Brennraumes 6 über die Auslassöffnungen 13 zugeführt, und auch der oberhalb der Flamme liegende Bereich wird mit Luft über die Auslassöffnungen 13 versorgt, wodurch die sich bildenden Rauchgase nachverbrannt und deren CO-Gehalt damit weitestgehend eliminiert wird. Dabei ist durch die Dämmplatten eine Abkühlung der Rauchgase weitgehend vermieden, wodurch die Nachverbrennung gefördert wird. Auch in der Startphase werden die Rauchgase durch den noch kalten Schamott nicht zu stark abgekühlt.

Mit diesem Ofen kann der Kohlenmonoxidgehalt in der Hauptbrandphase durchgehend auf unter 10 ppm gehalten werden. Bei einem Versuch, wo zwei weitere kurze Rohre 15 innerhalb des Umfangs des Brennraums 7 vorgesehen waren, war der Kohlenmonoxidgehalt während der Hauptbrandphase zeitweise so gering, dass er unter der Erfassungsgrenze des verwendeten Messgeräts lag; er war zu diesen Zeiten daher maximal 1 ppm. Diese kurzen Rohre sind meist kürzer als 10 cm, bei dem erwähnten Versuch hatten Sie einen Durchmesser von 50 mm und waren 60 mm hoch (innerhalb des Brennraums 6). Bei einem größeren Brennraum können auch vier derartige Rohre vorgesehen werden.

Besonders zu erwähnen ist, dass diese gute Verbrennung ohne motorgesteuerte Verbrennungsluftregelung, ohne Zugluftventilator (weder primär noch sekundär) und ohne Rauchgassauger erreicht wird.

## Patentansprüche

1. Feuerungseinrichtung, insbesondere für Stückbrennstoff, mit einem Brennraum (6) und einer Luftzufuhr, wobei unter einem Boden einer Brennstoffaufnahme eine mit einem Lufteinlass verbundene Luftkammer (11) vorgesehen ist, von der aus eine nach oben ragende Luftzuführung durch eine Mehrzahl von nach oben führenden, über den Großteil des Umfanges des Grundrisses des Brennraumes (6) verteilt angeordneten Rohren (1) gebildet ist, von denen jedes mit der Luftkammer (11) in Verbindung steht und mit einer Mehrzahl von über die Höhe des Rohres (1) verteilt angeordneten und gegen den Brennraum (6) gerichteten Auslassöffnungen (13) versehen ist, **dadurch gekennzeichnet, dass** die Luftzufuhr ausschließlich durch die über den Großteil des Umfanges des Grundrisses des Brennraumes (6) verteilt angeordneten Rohre (1) erfolgt.

2. Feuerungseinrichtung nach Anspruch 1, **dadurch gekennzeichnet, dass** die Rohre (1) im Wesentlichen über den gesamten Umfang des Brennraums (6) mit Ausnahme des Bereichs einer Ofentüre verteilt angeordnet sind.

3. Feuerungseinrichtung nach Anspruch 1 oder 2, **dadurch gekennzeichnet, dass** sich die Rohre (1) im Wesentlichen über die gesamte Höhe des Brennraumes (6) erstrecken und die Auslassöffnungen (13) im Wesentlichen über die gesamte Höhe der Rohre (1) verteilt angeordnet sind.

4. Feuerungseinrichtung nach einem der Ansprüche 1 bis 3, **dadurch gekennzeichnet, dass** die Auslassöffnungen (13) als Düsen ausgebildet sind, die gegenüber der Horizontalebene in unterschiedlichen Winkeln gerichtet sind.

5. Feuerungseinrichtung nach einem der Ansprüche 1 bis 4, **dadurch gekennzeichnet, dass** der obere Bereich des Brennraums (6) mit Dämmplatten (2) ausgekleidet ist.

6. Feuerungseinrichtung nach einem der Ansprüche 1 bis 5, **dadurch gekennzeichnet, dass** an den Brennraum (6) eine Nachverbrennungszone anschließt, die mit Dämmplatten (2) ausgekleidet ist.

7. Feuerungseinrichtung nach Anspruch 6, **dadurch gekennzeichnet, dass** die Nachverbrennungszone durch eine Rauchgasführung (8) oberhalb des Brennraums (6) und einen an diese anschließenden Sturzzug (7) gebildet ist.

## Claims

1. A firing apparatus, in particular for lump fuel, having a combustion chamber (6) and an air supply, wherein an air chamber (11) connected to an air inlet is provided under a bottom of a fuel receiver, from which an upwardly projecting air supply is formed by a plurality of upwardly leading pipes (1) arranged distributed over the majority of the periphery of the floor plan of the combustion chamber (6), each of which is in communication with the air chamber (11) and is provided with a plurality of outlet openings (13) arranged distributed over the height of the tube (1) and directed against the combustion chamber (6), **characterised in that** the air supply occurs solely through the tubes (1) arranged distributed over the majority of the periphery of the floor plan of the combustion chamber (6).

2. The firing apparatus according to claim 1, **characterised in that** the pipes (1) are arranged distributed substantially over the entire periphery of the combustion chamber (6) with the exception of the area of an oven door.

3. The firing apparatus according to claim 1 or 2, **characterised in that** the tubes (1) extend substantially over the entire height of the combustion chamber (6), and the outlet openings (13) are arranged distributed essentially over the entire height of the tubes (1).

4. The firing apparatus according to any of claims 1 to 3, **characterised in that** the outlet openings (13) are formed as nozzles which are directed at different angles against the horizontal plane.

5. The firing apparatus according to any of claims 1 to 4, **characterised in that** the upper region of the combustion chamber (6) is lined with insulating panels (2).

6. The firing apparatus according to any of claims 1 to 5, **characterised in that** a post-combustion zone which is lined with insulating panels (2) adjoins the combustion chamber (6).

7. The firing apparatus according to claim 6, **characterised in that** the post-combustion zone is formed by a flue gas duct (8) above the combustion chamber (6), and a down-swept flue (7) adjoining the same.

## Revendications

1. Foyer, notamment pour combustibles solides, qui comporte une chambre de combustion (6) et une arrivée d'air et qui est pourvu, en-dessous d'un fond d'un réceptacle de combustible, d'une chambre d'air (11) laquelle est reliée à une entrée d'air et partir de laquelle s'étend une dispositif d'alimentation en air s'étendant vers le haut et étant formé par une pluralité de tubes (1) qui mènent vers le haut tout en étant disposés de manière à être répartis sur la majeure partie de la circonférence de la surface de plancher de la chambre de combustion (6), chacun d'entre eux étant en communication avec la chambre d'air (11) et étant pourvu d'une pluralité de sorties (13) qui sont disposées de manière à être réparties sur la hauteur du tube (1) et à faire face à la chambre de combustion (6), **caractérisé en ce que** l'arrivée d'air est réalisée exclusivement au moyen des tubes (1) disposés de manière à être répartis sur la majeure partie de la circonférence de la surface de plancher de la chambre de combustion (6).

2. Foyer selon la revendication 1, **caractérisé en ce que** les tubes (1) sont disposés à manière à être répartis sensiblement sur l'intégralité de la circonférence de la chambre de combustion (6), à l'exception de la zone d'une porte de four.

3. Foyer selon les revendications 1 ou 2, **caractérisé en ce que** les tubes (1) s'étendent sensiblement sur toute la hauteur de la chambre de combustion (6) et les sorties (13) sont disposées de manière à être réparties sensiblement sur toute la hauteur des tubes (1).

4. Foyer selon l'une des revendications 1 à 3, **caractérisé en ce que** les sorties (13) sont réalisées sous forme de buses ayant différents angles d'orientation par rapport au plan horizontal.

5. Foyer selon l'une des revendications 1 à 4, **caractérisé en ce que** la zone supérieure de la chambre de combustion (6) est revêtue de plaques d'isolation (2) .

6. Foyer selon l'une des revendications 1 à 5, **caractérisé en ce que** dans la prolongation de la chambre de combustion (6) se trouve une zone de post-combustion qui est revêtue de plaques d'isolation (2).

7. Foyer selon la revendication 6, **caractérisé en ce que** ladite zone de post-combustion est formée par un conduit de fumées (8), situé au-dessus la chambre de combustion (6), et par un évent descendant (7) se trouvant dans la prolongation de ce dernier.
